# FASCICULE DE BREVET EUROPEEN

(11) **EP 0 750 528 B1**
(45) Date de publication et mention de la délivrance du brevet: **26.05.1999**
(21) Numéro de dépôt: 95913205.1
(22) Date de dépôt: 16.03.1995
(51) Int. Cl.: B05B 11/00, B65D 83/14, B65D 83/16

(54) **TESTEUR ET ENSEMBLE TESTEUR POUR PRODUITS COSMETIQUES A PULVERISER**
TESTERVORRICHTUNG FÜR KOSMETISCHE PRODUKTE ZUM SPRÜHEN
TESTER AND TESTING ASSEMBLY FOR SPRAY-ON COSMETICS

(30) Priorité: 16.03.1994 FR 9403097
(43) Date de publication de la demande: 02.01.1997
(73) Titulaire: RLB S.A., 45230 La Bussière (FR)
(72) Inventeur: MOMBOISSE, Philippe, F-78550 Richebourg (FR)
(74) Mandataire: Derambure, Christian
(86) Numéro de dépôt international: FR9500319
(87) Numéro de publication internationale: WO9524971

(56) Documents cités:
- EP-A- 0 567 678
- GB-A- 906 837
- GB-A- 946 018
- US-A- 3 178 070
- US-A- 3 987 935
- US-A- 4 838 456

## Description

L'invention concerne un testeur et un ensemble testeur pour produit cosmétique à pulvériser tel que parfum ou eau de toilette d'un flacon pourvu d'une valve de pulvérisation à presser.

Jusqu'à présent, le test d'un parfum ou d'une eau de toilette par un acheteur ou utilisateur sur le point de vente ou de présentation est réalisé de l'une des deux façon suivantes : soit on manipule directement un flacon du produit cosmétique considéré et on actionne la valve, soit le produit cosmétique à pulvériser est transvasé dans une bonbonne faisant partie d'une fontaine de pulvérisation comportant un organe de manoeuvre.

Le premier cas a pour inconvénient le risque de vol du flacon servant au test ainsi que le manque de praticité. Le second cas a pour inconvénient d'exiger des manipulations importantes et de ne pas permettre la pulvérisation du produit dans la zone efficace par exemple sur le dessus de la main de l'utilisateur à proximité du poignet.

Dans un cas comme dans l'autre, on constate une quantité généralement trop importante de produit cosmétique pulvérisés et qu'une partie notable de ce produit est dégagé dans l'atmosphère, ce qui est gênant pour de nombreuses raisons. Enfin, dans l'un comme dans l'autre cas, le test est peu attractif pour l'acheteur ou l'utilisateur.

On connaît du document US-A-4838456 un dispositif de distribution pour pulvériser un produit cosmétique sur les mains d'un utilisateur. Ce dispositif comprend un boîtier comportant plusieurs parois, formant une chambre pour les mains et ayant une ouverture pour l'insertion des mains dans la chambre.

Le dispositif comprend en outre un élément de déclenchement en forme de L ayant un bras horizontal supporté par un pivot, une portion de disque disposée dans la chambre pour entrer en contact avec les mains et un bras vertical disposé hors du boîtier. Une console élastique est fixée à une paroi du boîtier et comporte une cavité recevant une partie du couvercle d'un aérosol, ainsi qu'un orifice permettant au produit de l'atomiseur d'y circuler.

Ainsi une force dirigée vers le haut sur la portion de disque entraîne une force dirigée vers le bas sur la console pour actionner l'aérosol et pulvériser le produit vers ladite chambre. Ce dispositif ne permet cependant pas de pulvériser efficacement le produit sur une zone précise de la main. En outre, il n'est pas utilisable avec un flacon.

Le preambule de la revendication 1 correspond au document US-A-4838456 présenté ci dessus-

L'état de la technique est également représenté par les documents US-A-3987935, GB-A-946018, GB-A-906837 et EP-A-567678.

L'invention vise à remédier aux inconvénients précités et à cet effet, elle propose un testeur pour produit cosmétique à pulvériser tels que parfum ou eau de toilette d'un flacon pourvu d'une valve de pulvérisation à presser comportant un support et portés par celui-ci des moyens de maintien pour un flacon du produit à pulvériser ; des moyens de distribution du produit à pulvériser comprenant un tube de distribution terminé d'un côté par une ouverture de distribution et de l'autre côté par un embout destiné à être monté sur la valve de façon amovible ; des moyens de commande manuelle actionnés par la présence de la main d'un utilisateur lorsque celle-ci est placée à proximité d'une zone identifiée comme telle du support ; des moyens de manoeuvre commandés par les moyens de commande aptes à presser la valve de pulvérisation du flacon ; des moyens de distribution étant écartés de la zone de commande de manière à ce que l'ouverture de distribution soit placée en regard de la main de l'utilisateur actionnant ce moyen de commande.

Selon d'autres caractéristiques de l'invention, les moyens de maintien se présentent sous la forme d'un carter.

Le tube de distribution comprend deux tronçons contigus à savoir un tronçon fixe et rigide du côté de l'ouverture de distribution et un tronçon déformable et mobile du côté de l'embout.

Le support comporte un panneau sur la face arrière duquel se trouve le carter, un socle placé à l'extrémité dudit panneau du panneau proche de la zone de commande.

Le support comporte en outre une console fixée au panneau support attenant aux moyens de distribution et pouvant servir de piètement pour un second flacon du produit cosmétique destiné à l'identification de ce produit par l'utilisateur.

Les moyens de distributions sont agencés pour assurer la pulvérisation du produit ou son dépôt par goutte.

Les moyens de commande sont à fonctionnement par contact mécanique tel que notamment un levier, une manette, un bouton, un curseur ou sans contact par détection de proximité.

Les moyens de manoeuvre comprennent un organe agissant mécaniquement sur le flacon proprement dit, un organe agissant mécaniquement sur la valve de pulvérisation, et des moyens aptes à assurer le déplacement relatif des deux organes sur une certaine course. Ce déplacement relatif est un coulissement ou une rotation. Le cas échéant, il est prévu des moyens de réglage de cette course.

Selon une réalisation possible, les moyens de commande se présentent sous la forme d'une pédale montée sur le support de manière à pouvoir pivoter sur une certaine course. Cette pédale a une partie avant saillante de la face avant du panneau du support. Elle traverse une lumière ménagée dans ledit panneau et débouchant vers la face arrière dudit panneau dans le carter. Cette pédale est prolongée dans le carter par une paroi. L'ensemble forme un levier. La paroi prolongeant la pédale fait partie des moyens de manoeuvre. Elle vient contre le fond du flacon dont la valve est coincée sur une partie de paroi du carter.

L'ensemble testeur comprend un testeur tel qu'il vient d'être décrit et un flacon de produit à pulvériser dont la valve est montée sur l'embout du testeur, ce flacon étant logé dans le carter.

Les autres caractéristiques de l'invention résulteront de la description qui suivra en référence aux dessins annexés dans lesquels :
- la figure 1 est une vue en élévation, frontale, de l'ensemble testeur selon l'invention selon une forme de réalisation possible ;
- la figure 2 est une vue de côté de l'ensemble testeur selon la figure 1, le flacon du produit à pulvériser étant enlevé, de même que le tronçon déformable et l'embout des moyens de distribution ;
- la figure 3 est une vue en élévation, de l'arrière, de l'ensemble testeur dépourvu de tout flacon ;
- la figure 4 est une vue de dessus de l'ensemble testeur de la figure 3 ;
- la figure 5 est une vue schématique en perspective du mécanisme de l'ensemble représenté sur les figures 1 à 4.

L'invention concerne un testeur 1 pour un produit cosmétique à pulvériser tel qu'un parfum ou une eau de toilette se trouvant dans un flacon 2 pourvu d'une valve de pulvérisation à presser 3.

Ainsi que cela est précisé par la suite, le testeur permet tout aussi bien d'assurer la pulvérisation du produit que son dépôt par goutte La description sera faite en général en relation avec la pulvérisation.

Le flacon 2 avec sa valve 3 ne fait pas en soi directement l'objet de l'invention. Ce flacon 2 est le flacon destiné à la présentation et à la vente du produit cosmétique. Par conséquent, l'invention permet d'éviter d'être obligé de transvaser ce produit cosmétique.

On appelle conventionnellement "testeur" 1, le dispositif suivant l'invention dépourvu de tout flacon de produit cosmétique, et, on appelle "ensemble testeur", l'association du testeur 1 et du flacon 2.

Le testeur 1 comporte tout d'abord un support 4. Les différents moyens, pièces, organes du testeur 1 sont portés par ce support 4.

Dans la variante représentée sur les figures 1 à 4, le support 4 comporte un panneau 5 destiné, en position normale d'utilisation, à être placé verticalement ou substantiellement verticalement. Ce panneau 5 comporte une face avant 5a et une face arrière 5b.

Le panneau 5 est porté par et fixé à un socle 6 se trouvant à la partie extrême inférieure 7 du panneau 5. Ce socle 6 est destiné en position normale d'utilisation, à être placés horizontalement ou sensiblement horizontalement.

Le panneau 5 a, dans la réalisation représentée, une forme de plaque plane, pleine, à l'exception des lumières 8 sur lesquelles on reviendra et de contour rectangulaire. Dans d'autres réalisation possibles, le panneau 5 peut être incurvé, plus ou moins ajouré, éventuellement transparent, en totalité ou en partie et son contour peut être autre que rectangulaire.

Le cas échéant, la partie extrême supérieure 9 du panneau 5 opposée au socle 6 permet l'inscription de marques ou d'informations ou de publicité, cette partie 9 émergeant au dessus du testeur et en formant sa partie supérieure.

Un tel testeur présente donc un plan général de symétrie P transversal correspondant au plan de la figure 2.

Dans la réalisation représentée sur les figures 1 à 4, le support 4 comporte en outre une console 10 fixée au panneau 5 et saillant de celui-ci sur sa face avant 5a. Cette console 10 est disposée sensiblement à mi-hauteur du panneau 5 entre les parties extrêmes 7 et 9 en étant par conséquent écarté du socle 6 d'une distance suffisante pour permettre le passage entre le socle 6 et la console 10 de la main de l'utilisateur. Cette console 10 est placée avec son plan général sensiblement parallèle au plan général du socle 6. En position normale d'utilisation, la console 10 a donc son plan principal horizontal ou sensiblement horizontal.

La face de dessus 11 de la console 10 opposée au socle 6 peut servir de piètement pour un second flacon 12 du produit cosmétique. Ce second flacon est destiné à la visualisation du flacon pour l'utilisateur ainsi qu'à l'identification du produit cosmétique. Ce second flacon 12 est monté rigidement fixé sur la console 10, par exemple par collage, ou simplement posée. Le cas échéant, il est monté de façon amovible.

Le testeur 1 comprend également un carter 13 fixé sur la face arrière 5b du panneau 5. Ce carter 13 s'étend entre le niveau du socle 6 et un peu au dessus de la console 10. Ce carter 13 est préférentiellement opaque de manière à masquer son contenu. Ce carter 13 comporte une porte 14 mobile ou amovible. Dans la réalisation considérée, la porte 14 est montée de manière à coulisser dans le sens vertical sur des glissières 15 du carter. Dans cette réalisation, la porte 14 permet l'accès à la totalité de l'intérieur du carter 13. Le carter 13 est destiné au logement du flacon 2.

Le carter 13 convenablement dimensionné pour recevoir le flacon 2 constitue donc des moyens de maintien dudit flacon 2.

Le testeur 1 comprend également des moyens de distribution 16 du produit à pulvériser. Ces moyens de distribution comprennent un tube de distribution 17 ayant deux tronçons contigus à savoir un tronçon fixe et rigide 17a et un tronçon déformable et mobile 17b.

Le tronçon fixe 17a des moyens de distribution 16 est attenant à la face de dessous 18 de la console 10 en saillant de la face avant 5a du panneau 5 sensiblement perpendiculairement à elle. Ainsi, la console 10 permet de masquer le tronçon 17a du tube 17.

Préférentiellement, la console 10 comporte une partie extrême libre avant 19 recourbée en direction du socle 6 de manière à mieux assurer ce masquage du tronçon 17a du tube 17. A son extrémité libre opposée au panneau 5 et donc proche de la partie extrême libre 19, le tube 17 est plus particulièrement le tronçon 17a comporte une ouverture de distribution 20.

Le tube de distribution 17 est terminé, de l'autre côté, à l'extrémité libre du tronçon déformable et mobile 17b, par un embout 21 destiné à être monté sur la valve 3 de façon amovible .

Le passage du tube 17 de part et d'autre de la paroi 5 grâce à un trou 22 prévu à cet effet. Ce trou est masqué à la vue de l'utilisateur, se trouvant d'une part au droit de la console 10 et d'autre part dans le carter 13.

L'embout 21 peut faire l'objet de différentes formes de réalisation. Soit cet embout se présente sous la forme d'un tronçon de tube flexible venant se brancher sur la valve 3, soit la partie formant capuchon de la valve 3 est enlevée, une partie capuchon faisant partie de l'embout 21 lui étant substitué sur laquelle est alors branchée directement le tronçon déformable 17b du tube 17.

LE tronçon déformable et mobile 17b qui saille de la face arrière 5b du panneau 5 peut être logée tout entier dans le carter 13. Ce tronçon 17b est d'une longueur suffisante pour permettre l'extraction du flacon 2 depuis le carter 13. Par exemple, de poser le flacon sur une table ou une étagère à proximité du carter 13 ouvert lors du remplacement du flacon 2. Le tronçon 17a a une longueur et une orientation telle que l'utilisateur ayant placé sa main à l'endroit voulu du testeur 1, le produit cosmétique soit déposé dans la zone voulue de la main, notamment sur le dessus et à proximité du poignet. A cet effet, l'ouverture de distribution 20 peut être située à une distance du panneau 5 de l'ordre de 5 à 15 cm notamment de l'ordre de 7 à 8 cm.

Les moyens de distribution 16 sont agencés, comme il a été dit, soit pour assurer la pulvérisation du produit cosmétique, soit son dépôt par goutte. Le cas échéant, il est prévu des moyens permettant de passer à l'une à l'autre des deux agencements. En particulier, la longueur du tube 17 ainsi que son diamètre et la forme du tube vers l'ouverture de distribution 20 sont agencés à cet effet.

Dans le cas d'une pulvérisation, les moyens de distribution 16 et plus particulièrement la partie extrême du tronçon 17a proche de l'ouverture 20 sont agencés pour que l'axe de pulvérisation D soient dirigés vers le socle 6 ou vers le plan du socle 6 tout en s'écartant du panneau 5. Par exemple, l'axe D est fait avec le panneau 5 un angle de l'ordre de 45 °.

Le testeur comprend également des moyens de commande manuelle 23. Ces moyens 23 sont actionnés par la présence de la main d'un utilisateur lorsque celle-ci est placée à proximité d'une zone 24 identifiée comme telle du support 4.

Par ailleurs, il est prévu également des moyens de manoeuvre 25 commandés par les moyens de commande 23, aptes à presser la valve de pulvérisation 3 (ou l'embout 21)..

La zone de commande 24 est identifiée au moyen d'une indication en clair du type "appuyer", "tourner" ou par un pictogramme approprié. Cette zone 24 est située sur le panneau 5 à proximité du socle 6. Par conséquent, les moyens de distribution 16 sont écartés de la zone de commande 24 de manière que l'ouverture de distribution 20 soit passée en regard de la main de l'utilisateur actionnant les moyens de commande 23. L'ouverture de distribution 20 est également située en regard du socle 6 tout en étant éloignée de celui-ci.

Le socle 6 est suffisamment vaste pour réceptionner le produit à pulvériser en excès. Il constitue ainsi des moyens de réception de ce produit en excès.

Pour que le testeur et l'ensemble testeur répondent aux exigences de propreté requises pour ce type de produit, le socle 6 est agencé de manière à éviter substantiellement la visibilité des traces du produit pulvérisé en excès.

A cet effet, différentes réalisations peuvent être envisagées : le socle 6 peut présenter une surface lisse notamment incurvée pouvant être facilement nettoyée. Ou encore, le socle 6 peut présente une surface avec des reliefs qui masquent naturellement les traces de produits pulvérisés en excès. Ou encore, le socle 6 peut comporter ou incorporer des moyens d'absorption tels qu'une feuille de type buvard.

Les moyens de commande 23 sont soit à fonctionnement par contact mécanique tels que notamment un levier, une manette, un bouton ou un curseur ou sans contact par détection de proximité.

Dans la forme de réalisation plus spécialement représentée, les moyens de commande 23 se présentent sous la forme d'une pédale 26 montée sur le support 4 et plus particulièrement sur le panneau 5 de manière à pouvoir pivoter autour d'un axe 27 horizontal et perpendiculaire au plan P situé dans le carter 13. La pédale 26 a une partie avant 28 saillant de la face avant 5a du panneau 5. Elle traverse la lumière 8 ménagée dans le panneau 5. Elle débouche vers la face arrière 5b et elle est prolongée dans le carter 13 par une paroi mobile 29. L'ensemble 26, 27, 28, 29 forme un levier. Au repos, la pédale 26 est placée sensiblement horizontalement. La commande consiste à appuyer sur la pédale 26 légèrement vers le bas ce qui a alors pour effet de déplacer la paroi 29 à pivotement autour de l'axe 27 vers le haut.

Les moyens de manoeuvre 25 comprennent un organe agissant mécaniquement sur le flacon 2 proprement dit (c'est-à-dire le flacon hormis la valve 3), un organe agissant mécaniquement sur la valve de pulvérisation 3 ou l'embout 21 et, enfin, des moyens aptes à assurer le déplacement relatif des deux organes sur une certaine course. Ce déplacement relatif est soit un coulissement, soit une rotation.

L'un des deux organes est fixe tandis que l'autre est mobile. Dans la réalisation considérée, l'organe agissant sur le flacon est appliqué sur le fond de celui-ci et il est mobile tandis que l'organe agissant sur la valve 3 ou l'embout 21 est fixe, porté par le support 4 et constitué par une paroi ou partie de paroi du carter 13 en l'occurrence, la paroi horizontale supérieure 30.

Dans une autre réalisation non représentée, l'organe agissant sur le flacon 2 est porté fixement par le support 4, les organes agissant sur la valve 3 ou l'embout 21 sont portés de façon mobile.

Selon une réalisation possible, non représentée, il est prévu que les moyens de manoeuvre 25 comportent des moyens de réglage de la course de déplacement relatif des deux organes. Ces moyens de réglage peuvent se présenter sous la forme de molettes, de curseurs, de tiges filetées, de glissières avec des crans, de cales, etc.

Dans la réalisation objet des figures 1 à 5, les moyens de manoeuvre 25 comportent donc une paroi ou partie de paroi 30 du carter 13 et la paroi mobile 29. Ces deux parois sont placées en regard et écartées l'une de l'autre. Ainsi, la paroi mobile 29 prolongeant la pédale 26 des moyens de commande 23 fait partie des moyens de manoeuvre 25.

Le flacon 2 est donc, dans cette réalisation, coincé entre les deux parois 29 et 30. Pour limiter la course de blocage de la pédale 26 vers le haut, il est préférentiellement prévu, dans le carter 13, une paroi supplémentaire 31.

Le testeur et l'ensemble testeur qui viennent d'être décrits fonctionnent de la manière suivante :
on branche d'abord sur un flacon 2 du produit cosmétique à tester l'embout 21. A cet effet, la porte 14 du carter 13 a été préalablement ouverte.

Puis, il est possible de placer le flacon 2 dans le carter 13, le tronçon 17b étant conformé pour être logé tout entier dans le carter.

La porte 14 est alors refermée.

Le testeur et l'ensemble testeur sont alors en situation de fonctionnement potentiel.

La valve 3 et l'embout 21 étant en position saillante par rapport au flacon 2 proprement dit, la pédale 26 est en position haute, horizontale.

L'utilisateur peut alors approcher la main du panneau 5 en direction de la zone 24 où se trouve la lumière 8 et la pédale 26. Grâce à l'indication, au pictogramme ou plus simplement par un geste naturel, l'utilisateur actionne les moyens de commande 23 en l'occurrence presse sur la pédale 26.

Cela a pour effet d'actionner les moyens de manoeuvre 25. En l'occurrence, cela provoque le déplacement vers le haut de la paroi mobile 29.

La valve 3 et l'embout 21 étant coincés par la paroi 30 du carter 13, la paroi mobile 29 appuie sur le fond du flacon 2 en provoquant son mouvement vertical ascendant en direction de la paroi 30, ce qui correspond à un mouvement relatif de pressage de la valve 3. Il s'ensuit que le produit cosmétique est distribué depuis le flacon 2 jusqu'à la main de l'utilisateur via l'embout 21, les tronçons 17a et 17b du tube 17 et l'ouverture de distribution 20.

l'invention peut naturellement faire l'objet de nombreuses variantes de réalisation.

## Revendications

1. Testeur pour produit cosmétique à pulvériser tel que parfum ou eau de toilette d'un flacon (2) pourvu d'une valve de pulvérisation à presser (3) comportant un support (4) et portés par celui-ci des moyens de maintien (13, 29, 30) pour un flacon (2) ; des moyens de distribution (16) du produit à pulvériser comprenant un tube de distribution (17) terminé d'un côté par une ouverture de distribution (20) ; des moyens de commande manuelle (23) actionnés par la présence de la main d'un utilisateur lorsque celle-ci est placée à proximité d'une zone (24) identifiée comme telle du support (4) ; des moyens de manoeuvre (25) commandés par les moyens de commande (23) aptes à presser la valve de pulvérisation (3) ; des moyens de distribution (16) étant écartés de la zone de commande (24) de manière à ce que l'ouverture de distribution (20) soit placée en regard de la main de l'utilisateur actionnant les moyens de commande (23) ;
caractérisé en ce que :
le tube de distribution est terminé, de l'autre côté par un embout (21) destiné à être monté sur la valve (3) de façon amovible ; le tube de distribution (17) comprenant deux tronçons contigus à savoir un tronçon fixe et rigide (17a) du côté de l'ouverture de distribution (20) et un tronçon déformable et mobile (17b) du côté de l'embout (21).

2. Testeur selon la revendication 1, caractérisé par le fait que les moyens de maintien se présentent sous la forme d'un carter (13) destiné au logement du flacon (2) du produit à tester, fixé sur une face arrière (5b) d'un panneau (5) du support (4).

3. Testeur selon la revendication 2,caractérisé par le fait que le carter (13) comporte une porte mobile ou amovible (14).

4. Testeur selon la revendication 2, caractérisé par le fait que le carter (13) est opaque.

5. Testeur selon l'une des revendications 1 à 4, caractérisé par le fait que le tronçon fixe et rigide (17a) est monté de façon de saillir d'une face avant (5a) du panneau (5) du support (4) ; et le tronçon déformable et mobile (17b) est monté de manière à saillir de la face arrière (5b) dudit panneau (5) tout en débouchant et pouvant être logés dans le carter (13).

6. Testeur selon la revendication 1, caractérisé par le fait que le support (4) comporte outre le panneau (5) un socle (6) placé à l'extrémité (7) dudit panneau, situé en regard de l'ouverture de distribution (20), éloigné de celle-ci et proche de la zone de commande (24).

7. Testeur selon la revendication 6, caractérisé par le fait que le socle (6) constitue des moyens de réception du produit à pulvériser en excès.

8. Testeur selon la revendication 7, caractérisé par le fait que le socle (6) est agencé de manière à éviter substantiellement la visibilité des traces du produit pulvérisé en excès.

9. Testeur selon la revendication 8, caractérisé par le fait que le socle (6) présente une surface lisse pouvant être facilement nettoyée ; ou présente une surface à reliefs masquant les traces de produits cosmétiques ou comportent des moyens d'absorption (11).

10. Testeur selon la revendication 6, caractérisé par le fait que le support (4) comporte en outre une console (10) fixée au panneau (5) du support (4) et saillant de celui-ci, sur la face de dessous (18) de laquelle sont attenants les moyens de distribution (16) attenant à l'ouverture de distribution (20) et dont la face de dessus (11) forme piètement pour un second flacon (12) de produits cosmétiques destinés à l'identification dudit produit ou flacon par l'utilisateur.

11. Testeur selon la revendication 1, caractérisé par le fait que les moyens de distribution (20) sont agencés pour assurer la pulvérisation du produit cosmétique ou son dépôt par goutte.

12. Testeur selon l'une quelconque des revendications 6 et 11, caractérisé par le fait que les moyens de distribution (16) assurant la pulvérisation du produit cosmétique sont agencés pour que l'axe de pulvérisation D soit dirigé vers le socle (6) en s'écartant du panneau (5) du support (4).

13. Testeur selon la revendication 12, caractérisé par le fait que l'axe de pulvérisation D fait avec le panneau (5) du support (4) un angle de l'ordre de 45°.

14. Testeur selon la revendication 1, caractérisé par le fait que les moyens de commande (23) sont à fonctionnement par contact mécanique tel que notamment un levier, une manette, un bouton, un curseur ou sans contact par détection de proximité.

15. Testeur selon l'une quelconque des revendications 1, 2 et 14, caractérisé par le fait que les moyens de commande (23) se présentent sous la forme d'une pédale (26) montée sur le support (4) de manière à pouvoir pivoter sur une certaine course, ayant une partie avant (28) saillant de la face avant (5a) du panneau (5) du support (4), traversant une lumière (8) ménagée dans ledit panneau (5) dans la zone (24) et débouchant, vers la face arrière (5b) dudit panneau (5) dans le carter (13), cette pédale (26) s'étant prolongé dans ledit carter (13) par une paroi mobile (29), l'ensemble (26, 28, 29) et l'axe (27) formant un levier.

16. Testeur selon la revendication 15, caractérisé par le fait que la paroi (29) prolongeant la pédale (26) fait partie des moyens de manoeuvre (25).

17. Testeur selon la revendication 1, caractérisé par le fait que les moyens de manoeuvre (25) comprennent un organe agissant mécaniquement sur le flacon (2) proprement dit, un organe agissant mécaniquement sur la valve de pulvérisation (3) ou l'embout (21) et des moyens aptes à assurer le déplacement relatif des deux organes sur une certaine course.

18. Testeur selon la revendication 17, caractérisé par le fait que l'organe agissant mécaniquement sur le flacon proprement dit est porté de façon mobile par le support (4) tandis que l'organe agissant sur la valve (3) ou l'embout (21) est porté de façon fixe.

19. Testeur selon la revendication 17, caractérisé par le fait que l'organe agissant mécaniquement sur le flacon proprement dit est porté de façon mobile par le support (4) tandis que l'organe agissant sur la valve (3) ou l'embout (21) est porté de façon mobile.

20. Testeur selon la revendication 17, caractérisé par le fait que le déplacement relatif des deux organes est un coulissement ou une rotation.

21. Testeur selon la revendication 17, caractérisé par le fait que les moyens de manoeuvre comportent des moyens de réglage de la course de déPlacement relatif des deux organes.

22. Testeur selon l'une quelconque des revendications 2 et 17, caractérisé par le fait que les moyens de manoeuvre 25 comportent une paroi ou partie de paroi (30) du carter (13) et une paroi mobile (29), les deux parois (29, 30) étant placées en regard et étant écartées l'une de l'autre.

23. Testeur selon la revendication 22 caractérisé par le fait que la paroi ou partie de paroi (30) du carter (13) est destinée à agir sur la valve de pulvérisation (3) ou l'embout (21) et la paroi mobile (29) destinée à agir sur le fond du flacon (2) du produit cosmétique.

24. Ensemble testeur comprenant un testeur selon l'une quelconque des revendications 1 à 23 et un flacon (2) du produit à pulvériser dont la valve (3) est montée sur l'embout (21) du testeur (1).

25. Ensemble testeur selon la revendication 24, caractérisé par le fait qu'il comporte en outre un second flacon (12) du produit cosmétique.

26. Ensemble testeur selon l'une quelconque des revendications 24 et 25, caractérisé par le fait que le flacon (2) de produit cosmétique à pulvériser est logé tout entier dans le carter (13), coincé entre une paroi ou partie de paroi (30) de celui-ci sur laquelle est appliquée la valve (3) ou l'embout (21) et une paroi mobile (29) faisant partie des moyens de manoeuvre (25) notamment la prolongation d'une pédale (26) des moyens de commande (23) appliqués sur le fond du flacon (2).

27. Ensemble testeur selon l'une des revendications 24 à 26, caractérisé par le fait que le tronçon déformable (17b) du tube (17) a une longueur suffisante pour permettre l'extraction du flacon (2) de produit cosmétique à pulvériser depuis le carter (13).

28. Ensemble testeur selon l'une quelconque des revendications 24 à 27, caractérisé par le fait qu'il est destiné à être placé avec le panneau (5) du support (4) vertical ou sensiblement vertical, le socle (6) horizontal ou sensiblement horizontal et en partie inférieure.

## Claims

1. A tester for a cosmetic product to be atomised such as a perfume or toilet water in a bottle (2) provided with an atomisation valve to be pressed (3) having a support (4) and, carried by this, holding means (13, 29, 30) for a bottle (2); means (16) for distributing the product to be atomised, comprising a distribution tube (17) terminating at one end in a distribution opening (20); manual control means (23) actuated by the presence of the hand of a user when the said hand is placed close to an area (24) identified as that of the support (4); manoeuvring means (25) controlled by the control means (23) able to press the atomisation valve (3); distribution means (16) being separated from the control area (24) so that the distribution opening (20) is placed opposite the hand of the user actuating the control means (23);
characterised in that:
the distribution tube is terminated, at the other end, by a joining piece (21) intended to be removably mounted on the valve (3); the distribution tube (17) comprising two complete contiguous portions, namely a fixed rigid portion (17a) on the same side as the distribution opening (20) and a deformable movable portion (17b) on the same side as the joining piece (21).

2. A tester according to Claim 1, characterised by the fact that the holding means are in the form of a casing (13) intended for housing the bottle (2) of product to be tested, fixed to a rear face (5b) of a panel (5) on the support (4).

3. A tester according to Claim 2, characterised by the fact that the casing (13) has a movable or removable door (14).

4. A tester according to Claim 2, characterised by the fact that the casing (13) is opaque.

5. A tester according to one of Claims 1 to 4, characterised by the fact that the fixed rigid portion (17a) is mounted so as to project from a front face of the panel (5) on the support (4); and the deformable movable portion (17b) is mounted so as to project from the rear face (5b) of the said panel (5) whilst opening out and being able to be housed in the casing (13).

6. A tester according to Claim 1, characterised by the fact that the support (4) includes, in addition to the panel (5), a base (6) placed at the end (7) of the said panel, situated opposite the distribution opening (20), and separated therefrom and close to the control area (24).

7. A tester according to Claim 6, characterised by the fact that the base (6) constitutes means for receiving the excess product to be atomised.

8. A tester according to Claim 7, characterised by the fact that the base (6) is arranged so as substantially to prevent traces of the excess atomised product being visible.

9. A tester according to Claim 8, characterised by the fact that the base (6) has a smooth surface which can easily be cleaned; or has a surface with reliefs masking the traces of cosmetic products or having absorption means (11).

10. A tester according to Claim 6, characterised by the fact that the support also has a bracket (10) fixed to the panel (5) on the support (4) and projecting therefrom, whose bottom face (18) is adjoined by the distribution means (16) adjoining the distribution opening (20) and whose top face (11) forms a seating for a second bottle (12) of cosmetic products intended for the identification of the said product or bottle by the user.

11. A tester according to Claim 1, characterised by the fact that the distribution means (20) are arranged to atomise the cosmetic product or deposit it in drops.

12. A tester according to either one of Claims 6 and 11, characterised by the fact that the distribution means (16) atomising the cosmetic product are arranged so that the atomisation axis D is directed towards the base (6) whilst moving away from the panel (5) on the support (4).

13. A tester according to Claim 12, characterised by the fact that the atomisation axis D forms an angle of around 45° with the panel (5) on the support (4).

14. A tester according to Claim 1, characterised by the fact that the control means (23) operate by mechanical contact such as notably a lever, a handle, a button or a slider, or without contact by proximity detection.

15. A tester according to any one of Claims 1, 2 and 14, characterised by the fact that the control means (23) are in the form of a pedal (26) mounted on the support (4) so as to be able to pivot over a certain travel, having a front part (28) projecting from the front face (5a) of the panel (5) on the support (4), passing through an aperture (8) provided in the said panel (5) in the area (24) and emerging, towards the rear face (5b) of the said panel (5), in the casing (13), this pedal (26) being extended in the said casing (13) by a movable wall (29), the assembly (26, 28, 29) and the spindle (27) forming a lever.

16. A tester according to Claim 15, characterised by the fact that the wall (29) extending the pedal (26) forms part of the manoeuvring means (25).

17. A tester according to Claim 1, characterised by the fact that the manoeuvring means (25) comprise a member acting mechanically on the bottle (2) proper, a member acting mechanically on the atomisation valve (3) or the joining piece (21) and means able to ensure the relative movement of the two members over a certain travel.

18. A tester according to Claim 17, characterised by the fact that the member acting mechanically on the bottle proper is carried movably by the support (4) whilst the member acting on the valve (3) or joining piece (21) is carried fixedly.

19. A tester according to Claim 17, characterised by the fact that the member acting mechanically on the bottle proper is carried movably by the support (4) whilst the member acting on the valve (3) or joining piece (21) is carried movably.

20. A tester according to Claim 17, characterised by the fact that the relative movement of the two members is a sliding or a rotation.

21. A tester according to Claim 17, characterised by the fact that the manoeuvring means include means for adjusting the relative movement travel of the two members.

22. A tester according to either one of Claims 2 and 17, characterised by the fact that the manoeuvring means (25) include a wall or part of a wall (30) of the casing (13) and a movable wall (29), the two walls (29, 30) being placed opposite each other and being separated from each other.

23. A tester according to Claim 22, characterised by the fact that the wall or part of a wall (30) of the casing (13) is intended to act on the atomisation valve (3) or the joining piece (21) and the movable wall (29) intended to act on the bottom of the bottle (2) of cosmetic product.

24. A testing assembly comprising a tester according to any one of Claims 1 to 23 and a bottle (2) of the product to be atomised whose valve (3) is mounted on the joining piece (21) of the tester (1).

25. A testing assembly according to Claim 24, characterised by the fact that it also includes a second bottle (12) of cosmetic product.

26. A testing assembly according to either one of Claims 24 and 25, characterised by the fact that the bottle (2) of cosmetic product to be atomised is entirely housed in the casing (13), wedged between a wall or part of a wall (30) thereof to which the valve (3) or joining piece (21) is applied and a movable wall (29) forming part of the manoeuvring means (25), notably the extension of a pedal (26) of the control means (23) applied to the bottom of the bottle (2).

27. A testing assembly according to one of Claims 24 to 26, characterised by the fact that the deformable portion (17b) of the tube (17) has sufficient length to allow the bottle (2) of cosmetic product to be atomised to be removed from the casing (13).

28. A testing assembly according to any one of Claims 24 to 27, characterised by the fact that it is intended to be positioned with the panel (5) of the support (4) vertical or substantially vertical and the base (6) horizontal or substantially horizontal and at the bottom.

## Patentansprüche

1. Tester für ein zu zerstäubendes Kosmetikprodukt, wie beispielsweise ein Parfüm oder ein Eau de Toilette, aus einem mit einem auf Druck wirkenden Zerstäubungsventil (3) ausgestatteten Flakon (2), mit einem Träger (4) und von diesem getragenen Haltemitteln (13, 29, 30) für einen Flakon (2) ; Verteilungsmitteln (16) des zu zerstäubenden Produkts, mit einem Verteilungsrohr (17), das auf einer Seite in einer Verteilungsöffnung (20) endet ; manuellen Steuermitteln (23), die von der Präsenz der Hand eines Verwenders betätigt werden, wenn sie sich in der Nähe einer als solche definierten Zone (24) des Trägers (4) befindet ; Betätigungsmitteln (25), die von den Steuermitteln (23) gesteuert werden und geeignet sind, das Zerstäubungsventil (3) zu drücken ; Verteilungsmitteln (16), die derart in Bezug auf die Steuerzone (24) angeordnet sind, dass sich die Verteilungsöffnung (20) gegenüber der die Steuermittel (23) betätigenden Hand des Verwenders befindet, dadurch gekennzeichnet, dass das Verteilungsrohr am anderen Ende mit einem Ansatz (21) endet, der abnehmbar auf das Ventil (3) montiert wird ; wobei das Verteilungsrohr (17) zwei angrenzende Abschnitte aufweist, d.h. einen festen und starren Abschnitt (17a) auf der Seite der Verteilungsöffnung (20) und einen verformbaren und mobilen Abschnitt (17b) auf der Seite des Ansatzes (21).

2. Tester nach Anspruch 1, dadurch gekennzeichnet, dass die Haltemittel die Form eines Gehäuses (13) für die Aufnahme des Flakons (2) des zu testenden Produkts aufweisen, das an einer Rückseite (5b) einer Platte (5) des Trägers (4) befestigt wird.

3. Tester nach Anspruch 2, dadurch gekennzeichnet, dass das Gehäuse (13) eine mobile oder abnehmbare Tür (14) aufweist.

4. Tester nach Anspruch 2, dadurch gekennzeichnet, dass das Gehäuse (13) undurchsichtig ist.

5. Tester nach einem der Ansprüche 1 bis 4, dadurch gekennzeichnet, dass der feste und starre Abschnitt (17a) so montiert ist, dass er aus einer Vorderseite (5a) der Platte (5) des Trägers (4) herausragt ; und dass der verformbare und mobile Abschnitt (17b) so montiert ist, dass er aus der Rückseite (5b) der besagten Platte (5) herausragt, wobei er gleichzeitig in das Gehäuse (13) mündet und dort angeordnet werden kann.

6. Tester nach Anspruch 1, dadurch gekennzeichnet, dass der Träger (4) ausser der Platte (5) einen am Ende (7) der besagten Platte angeordneten Sockel (6) umfasst, der sich gegenüber der Verteilungsöffnung (20), von dieser entfernt und in der Nähe der Steuerzone (24) befindet.

7. Tester nach Anspruch 6, dadurch gekennzeichnet, dass der Sockel (6) Aufnahmemittel des überschüssigen zu zerstäubenden Produkts bildet.

8. Tester nach Anspruch 7, dadurch gekennzeichnet, dass der Sockel (6) so angeordnet ist, dass er im wesentlichen die Sicht der Spuren des überschüssig zerstäubten Produkts vermeidet.

9. Tester nach Anspruch 8, dadurch gekennzeichnet, dass der Sockel (6) eine glatte, leicht zu reinigende Oberfläche aufweist ; oder dass er eine Oberfläche mit Reliefen ausweist, die die Spuren von Kosmetikprodukten maskieren, oder Absorptionsmittel (11) umfasst.

10. Tester nach Anspruch 6, dadurch gekennzeichnet, dass der Träger (4) weiters eine an der Platte (5) des Trägers (4) befestigte und aus ihm herausragende Konsole (10) umfasst, an deren Unterseite (18) die an die Verteilungsöffnung (20) angrenzenden Verteilungsmittel (16) angrenzen, und deren Oberseite (11) ein Fussgestell für einen zweiten Flakon (12) von Kosmetikprodukten bildet, um das besagte Produkt oder den Flakon durch den Verwender zu identifizieren.

11. Tester nach Anspruch 1, dadurch gekennzeichnet, dass die Verteilungsmittel (20) ausgelegt sind, um die Zerstäubung des Kosmetikprodukts oder seine tropfenweise Abgabe zu gewährleisten.

12. Tester nach einem der Ansprüche 6 und 11, dadurch gekennzeichnet, dass die die Zerstäubung des Kosmetikprodukts gewährleistenden Verteilungsmittel (16) so ausgelegt sind, dass die Zerstäubungsachse D auf den Sockel (6) gerichtet ist, indem sie von der Platte (5) des Trägers (4) Abstand nimmt.

13. Tester nach Anspruch 12, dadurch gekennzeichnet, dass die Zerstäubungsachse D mit der Platte (5) des Trägers (4) einen etwa 45° grossen Winkel bildet.

14. Tester nach Anspruch 1, dadurch gekennzeichnet, dass die Steuermittel (23) durch mechanischen Kontakt funktionieren, insbesondere durch einen Hebel, einen Griff, einen Knopf einen Kursor, oder kontaktlos durch Näherungsdetektion.

15. Tester nach einem der Ansprüche 1, 2 und 14, dadurch gekennzeichnet, dass die Steuermittel (23) die Form eines Pedals (26) aufweisen, das so auf dem Träger (4) montiert ist, dass es um einen bestimmten Verfahrweg herum schwenken kann, mit einem aus der Vorderseite (5a) der Platte (5) des Trägers (4) herausragenden Vorderteil (28), das eine in der besagten Platte (5) in der Zone (24) vorgesehene Aussparung (8) durchquert und an der Rückseite (5b) der besagten Platte (5) im Gehäuse (13) mündet, wobei dieses Pedal (26) innerhalb des besagten Gehäuses (13) von einer mobilen Wand (29) verlängert wird, wobei die Baugruppe (26, 28, 29) und die Achse (27) einen Hebel bilden.

16. Tester nach Anspruch 15, dadurch gekennzeichnet, dass die das Pedal (26) verlängernde Wand (29) Bestandteil der Betätigungsmittel (25) ist.

17. Tester nach Anspruch 1, dadurch gekennzeichnet, dass die Betätigungsmittel (25) ein Organ umfassen, das mechanisch auf den eigentlichen Flakon (2) wirkt, ein mechanisch auf das Zerstäubungsventil (3) oder den Ansatz (21) wirkendes Organ, sowie Mittel zur Gewährleistung des relativen Verschiebens der beiden Organe auf einem bestimmten Verfahrweg.

18. Tester nach Anspruch 17, dadurch gekennzeichnet, dass das mechanisch auf den eigentlichen Flakon wirkende Organ mobil vom Träger (4) getragen wird, während das auf das Ventil (3) oder den Ansatz (21) wirkende Organ ortsfest getragen wird.

19. Tester nach Anspruch 17, dadurch gekennzeichnet, dass das mechanisch auf den eigentlichen Flakon wirkende Organ mobil vom Träger (4) getragen wird, während das auf das Ventil (3) oder den Ansatz (21) wirkende Organ mobil getragen wird.

20. Tester nach Anspruch 17, dadurch gekennzeichnet, dass die relative Verschiebung der beiden Organe ein Gleiten oder eine Drehung ist.

21. Tester nach Anspruch 17, dadurch gekennzeichnet, dass die Betätigungsmittel Einstellmittel des relativen Verfahrweges der beiden Organe umfassen.

22. Tester nach einem der Ansprüche 2 und 17, dadurch gekennzeichnet, dass die Betätigungsmittel (25) eine Wand oder einen Wandteil (30) des Gehäuses (13) und eine mobile Wand (29) umfassen, wobei die beiden Wände (29, 30) gegenüberliegend und in Abstand zueinander angeordnet sind.

23. Tester nach Anspruch 22, dadurch gekennzeichnet, dass die Wand oder das Wandteil (30) des Gehäuses (13) so bestimmt sind, daß sie auf das Zerstäubungsventil (3) oder den Ansatz (21) wirken, und die mobile Wand (29) dazu bestimmt ist, auf den Boden des Flakons (2) des Kosmetikprodukts zu wirken.

24. Testerbaugruppe bestehend aus einem Tester nach einem der Ansprüche 1 bis 23 und aus einem Flakon (2) des zu zerstäubenden Produkts, dessen Ventil (3) auf den Ansatz (21) des Testers (1) montiert ist.

25. Testerbaugruppe nach Anspruch 24, dadurch gekennzeichnet, dass sie weiters einen zweiten Flakon (12) des Kosmetikprodukts umfasst.

26. Testerbaugruppe nach einem der Ansprüche 24 und 25, dadurch gekennzeichnet, dass der ganze Flakon (2) des zu zerstäubenden Kosmetikprodukts innerhalb des Gehäuses (13) angeordnet ist, eingeklemmt zwischen einer Wand oder einem Wandteil (30) desselben, an dem das Ventil (3) oder der Ansatz (21) angedrückt sind, und einer mobilen Wand (29), Bestandteil der Betätigungsmittel (25), insbesondere eines Pedals (26) der Steuermittel (23), die gegen den Boden des Flakons (2) gedrückt ist.

27. Testerbaugruppe nach einem der Ansprüche 24 bis 26, dadurch gekennzeichnet, dass der verformbare Abschnitt (17b) des Rohrs (17) eine ausreichende Länge aufweist, um das Herausnehmen des Flakons (2) des zu zerstäubenden Kosmetikprodukts aus dem Gehäuse (13) zu ermöglichen.

28. Testerbaugruppe nach einem der Ansprüche 24 bis 27, dadurch gekennzeichnet, dass sie dazu bestimmt ist, mit der Platte (5) des Trägers (4) senkrecht oder etwa senkrecht, dem Sockel (6) waagerecht oder etwa waagerecht und am unteren Teil angeordnet zu werden.
